# EUROPÄISCHE PATENTSCHRIFT

(11) **EP 1 409 809 B1**
(45) Veröffentlichungstag und Bekanntmachung des Hinweises auf die Patenterteilung: **16.11.2005**
(21) Anmeldenummer: 02717944.9
(22) Anmeldetag: 08.02.2002
(51) Int. Cl.: E04C 2/26

(54) **NATURSTEINPLATTE UND VERFAHREN ZUR HERSTELLUNG**
NATURAL STONE PLATE AND METHOD FOR THE PRODUCTION THEREOF
DALLE EN PIERRE NATURELLE ET SON PROCEDE DE PRODUCTION

(30) Priorität: 09.02.2001 DE 10106602; 29.05.2001 DE 10126247; 18.01.2002 DE 10201722
(43) Veröffentlichungstag der Anmeldung: 21.04.2004
(73) Patentinhaber: Kellner, Peter, 36269 Phillippsthal (DE)
(72) Erfinder: Kellner, Peter, 36269 Phillippsthal (DE)
(74) Vertreter: Liedtke, Klaus
(86) Internationale Anmeldenummer: PCT/DE2002/000462
(87) Internationale Veröffentlichungsnummer: WO 2002/064903

(56) Entgegenhaltungen:
- EP-A- 0 631 015
- CH-A- 690 065
- DE-A- 3 709 224
- DE-A- 3 940 102

## Beschreibung

Die Erfindung betrifft eine Natursteinverbundplatte mit einer Natursteinplatte, einer Leichtstoffschicht und mit Zusatzelementen zur Festigkeitserhöhung, sowie ein Verfahren zur Herstellung einer Natursteinverbundplatte.

Die erfindungsgemäße Natursteinverbundplatte ist zur Anwendung als Arbeitsplatte in hochwertigen Küchen geeignet.

Der Einsatz von Natursteinplatten für derartige Anwendungen ist bekannt. Bei den bekannten Anordnungen müssen jedoch entweder dickere Platten mit einer Stärke von etwa 3 cm verwendet werden oder vollflächige Unterkonstruktionen an diesen Platten angebracht werden und der Bruchgefahr bei der Bearbeitung und im Einsatz gerecht zu werden. Nachteilig ist dabei sowohl das hohe Gewicht der Platten als auch deren ästhetisch wenig befriedigender Eindruck.

Im Stand der Technik werden für die oben erwähnten Anwendungen so genannte Natursteinverbundplatten eingesetzt. Hierfür sind vielfältige Ausführungsformen bekannt.

In DE 297 16 322 U1 ist eine Arbeitsplatte mit einer Deckschicht aus Natur- oder Kunststein und einer Trägerschicht aus einem leichteren Material beschrieben, bei der die Natursteinplatte mit einer Trägerschicht aus Calciumsilikat verbunden ist. Nachteilig sind dabei die geringen Festigkeiten der Arbeitsplatte; insbesondere ist die Biegezugtragfähigkeit gering. Die aus der geringen Biegezugtragfähigkeit resultierende Bruchgefahr ist dabei in Bereichen mit geschwächten Querschnitten - wie zum Beispiel neben Aussparungen und bei überstehenden Rädem - besonders hoch.

Nach DE 199 07 309 A1 sind ein plattenförmiges Halbzeug, ein Verfahren zur Herstellung eines plattenförmigen Halbzeugs sowie ein wannenförmiger Gegenstand bekannt. Bei dem beschriebenen plattenförmigen Halbzeug, das mindestens eine Natursteinschicht mit mindestens einer ersten und einer zweiten Seite aufweist, wobei die Natursteinschicht mit einem Polyurethanformkörper verbunden ist, ist der Polyurethanformkörper durch wenigstens zwei übereinander liegende Schichten gebildet, wobei die von der Natursteinschicht entfernt liegende Schicht eine höhere Festigkeit aufweist als die wenigstens eine weitere Schicht. Offensichtlich soll die mindestens eine weitere Schicht den Hebelarm der inneren Kräfte, nämlich der Druckkraft in der Ebene der Natursteinplatte und die Zugkraft in der Ebene von der Natursteinschicht entfernt liegenden Schicht mit höherer Festigkeit, erhöhen, um das aufnehmbare Moment zu vergrößern.

Bei diesem plattenförmigen Halbzeug ist nachteilig, dass die Biegezugfestigkeit des gesamten Halbzeugs - die zwar größer als die Biegezugfestigkeit der Natursteinschicht ist - durch die Schubfestigkeit der wenigstens einen weiteren Schicht, so beschränkt ist, dass in Bereichen mit geschwächten Querschnitten - wie zum Beispiel neben Aussparungen für Spülen - Bruchgefahr besteht.

Der Erfindung liegt die Aufgabe zugrunde, eine Natursteinplattenanordnung und ein Verfahren zu ihrer Herstellung anzugeben, die es ermöglicht, die Natursteinplatte mit geringer Dicke auszuführen und die trotzdem eine ausreichend hohe Biegezugfestigkeit aufweist, um in größeren Abmessungen bearbeitet und transportiert werden zu können.

Erfindungsgemäß wird die Aufgabe mit einer Anordnung, welche die in Anspruch 1 angegebenen Merkmale enthält, und mit einem Verfahren, welches die in Anspruch 7 angegebenen Merkmale aufweist, gelöst.

Vorteilhafte Ausgestaltungen sind in den Unteransprüchen angegeben.

Die Erfindung weist eine Reihe von Vorteilen auf. Durch die Anordnung einer Bewehrung mit hoher Zugfestigkeit und einem gegenüber der Natursteinplatte sehr hohen Elastizitätsmodul wird auch bei Verzicht auf eine schubsteife Unterschicht eine hohe Biegezugfestigkeit auch bei Verwendung einer dünnen Natursteinplatte erreicht.
Es lassen sich mit der Versteifung ästhetisch wirkungsvolle Gestaltungselemente in dünne Natursteinplatten, die Stärken von weniger als 12 mm aufweisen, einarbeiten.

Bei dem erfindungsgemäßen Verfahren zur Herstellung dünner Natursteinplatten ist besonders vorteilhaft, dass durch das Festfrieren einer Befestigungseinrichtung an flächigen Elementen unabhängig von der Rauigkeit und der Beschaffenheit der Oberfläche der flächigen Elemente ein sicheres und nahezu geräuschfreies Fixieren ermöglicht wird, wobei weder die Oberflächenbeschaffenheit beeinträchtigt werden, noch Biegemomente in die flächigen Elemente eingeleitet werden. Dadurch wird insbesondere ermöglicht, sehr dünne Natursteinplatten von Natursteinblöcken oder von dickeren Natursteinplatten abzutrennen. Durch die Verwendung von Wasser als Medium zum Festfrieren der Befestigungseinrichtung kann das erfindungsgemäße Verfahren umweltfreundlich ohne Verwendung von Schadstoffen durchgeführt werden. Es können mit diesem Verfahren sowohl Platten mit unebener Oberfläche als auch polierte Oberflächen bearbeitet werden.

Die Erfindung wird im Folgenden anhand von Ausführungsbeispielen näher erläutert. Die Beispiele behandelt die Anwendung einer erfindungsgemäßen Dünnsteinplatte in einer Küchenarbeitsplatte sowie die Herstellung einer Platte mit einer dünnen Natursteinplattenschicht.

Dazu zeigen
- Figur 1: einen Schnitt durch einen bewehrten Bereich einer erfindungsgemäße Natursteinverbundplatte,
- Figur 2: eine Untersicht einer als Küchenarbeitsplatte dienenden Natursteinverbundplatte,
- Figur 3: eine als Modul-Bauelement ausgebildete Natursteinverbundplatte in der Draufsicht und im Schnitt,
- Figur 4: Verbindungsstege zur äußeren Verbindung von Modulbauelemente
und
- Figur 5: eine Natursteinverbundplatte die allseitig mit Steinplatten umgeben ist.
- Figur 6: einen Schnitt durch eine Küchenarbeitsplatte mit einer Kohlefaserbewehrung in einer von unten in die Natursteinplatte eingearbeiteten Nut,
- Figur 7: die seitliche Ansicht im Schnittverlauf A-A auf die in Figur 1 dargestellte Ausführung,
- Figur 8: einen Schnitt durch eine Küchenarbeitsplatte mit einer Kohlefaserbewehrung in einer von unten in die Natursteinplatte eingearbeiteten Nut und zusätzlicher flächenhafter Verstärkung,
- Figur 9: einen Schnitt durch eine Ausführung mit von oben in die Natursteinplatte eingearbeiteten Nut,
- Figur 10: eine Natursteinplatte mit von oben eingearbeiteter Nut und Ziereinlage,
- Figur 11: eine Natursteinplatte mit von unten eingearbeiteter Nut und waagerecht angeordnetem Versteifungselement,
- Figur 12: eine Natursteinplatte mit von unten eingearbeiteter Nut und Senkrecht angeordnetem Versteifungselement,
- Figur 13: die Draufsicht auf einen Ausschnitt einer in einer Küchenarbeitsplatte mit Unterbauspüle und in die Natursteinplatte eingearbeiteten Ablaufrillen.
- Figur 14: eine perspektivische Ansicht eines Natursteinblockes mit einer von diesem abzutrennenden dünnen Natursteinplatte,
- Figur 15: eine Schnittdarstellung durch eine Ausführungsform der erfindungsgemäßen Vorrichtung mit einer fixierten Natursteinplatte
und
- Figur 16: eine Anordnung zum Trennen dünner Platten.

Bei dem in **Figur 1** dargestellten Schnitt ist auf der Unterseite einer Natursteinplatte 1, die eine geringe Dicke aufweist, mittels einer ersten Klebschicht 2, die als hochfeste Epoxidharzklebschicht ausgebildet ist, eine aus Kohlefaser bestehende Bewehrungsschicht 3 befestigt. Sowohl die Festigkeit als auch der Elastizitätsmodul der Bewehrungsschicht 3 sind dabei deutlich größer als die Festigkeit und der Elastizitätsmodul der Natursteinplatte 1. Die Bewehrungsschicht 3 ist innerhalb einer Ebene angeordnet, so dass infolge einer Momentenbelastung der Verbundplatte keine Umlenkkräfte normal zur Ebene der Bewehrungsschicht 3 auftreten. Geringfügige Unebenheiten der Unterseite der Natursteinplatte werden durch die erste Klebschicht 2 ausgeglichen; dabei ist die Dicke der Klebschicht 2 geringfügig größer als die Tiefe der auszugleichenden Unebenheiten. Bei positiver Momentenbelastung der Verbundplatte stellen sich in der Ebene der steifen und zugfesten Bewehrungsschicht 3 Zugspannungen und in der Ebene der druckfesten Natursteinplatte 1 Druckspannungen ein, deren resultierende Kräfte im Gleichgewicht stehen. Die Übertragung der Schubspannungen erfolgt mittels der hochfesten und schubsteifen ersten Klebschicht 2 bei vemachlässigbar geringer Schubdeformation. Durch den Verbund zwischen der druckfesten Natursteinplatte 1 und der zugfesten Bewehrungsschicht 3 wird eine hohe Biegezugfestigkeit der Verbundplatte sichergestellt. Durch den hohen Elastizitätsmodul der Bewehrungsschicht 3 stellt sich auch bei geringer Dicke der Bewehrungsschicht 3 und der Natursteinplatte 1 bei Momentenbelastung der Verbundplatte eine äußerst geringe Deformation ein, so dass ein Versagensbruch der Verbundplatte nur bei extrem hohen Belastungen zu erwarten ist. An der Unterseite der Bewehrungsschicht 3 ist mittels einer zweiten Klebeschicht 4 eine aus extrudiertem und hydrdophobiertem Polystyrol hergestellte Leichtstoffschicht 5 verklebt, die der Vergrößerung der Gesamtdicke der Verbundplatte ohne wesentliche Gewichtserhöhung dient. Die Gesamtdicke der Verbundplatte ist dabei so groß, dass diese als eine Küchenarbeitsplatte A verwendet werden kann.
**Figur 2** zeigt die Untersicht einer Küchenarbeitsplatte A mit einem ersten Teilbereich B und einem zweiten Teilbereich C, die später zum Einbau von zwei Spülen ausgesägt werden sollen.. Der Aufbau der Küchenarbeitsplatte A außerhalb der Teilbereiche B, C ist in Figur 1 dargestellt, wobei die Dicken der Natursteinplatte 1 und der Leichtstoffschicht 5 konstant sind. Da der erste Teilbereich B zum Einbau von zwei Spülen später ausgesägt werden soll, sind in diesem Teilbereich B auf der Unterseite der Natursteinplatte 1 die erste Klebschicht 2, unmittelbar darauf die zweite Klebschicht 4 und darauf die Leichtstoffschicht 5 angeordnet; die Bewehrungsschicht 3 wurde in diesem Teilbereich 3 nicht angeordnet. Die Dicke der zweiten Klebstoffschicht 4 ist im Teilbereich B so groß wie die Summe der Dicken aus Bewehrungsschicht 3 und zweiter Klebschicht 4 im allgemeinen Bereich der Arbeitsplatte A außerhalb der Teilbereiche B und C.
Im Teilbereich C, der ebenfalls später zum Einbau einer Spüle ausgesägt werden soll, wurde sowohl auf die Anordnung der Bewehrungsschicht 3 als auch auf die Anordnung der ersten Klebschicht 2 verzichtet; hier erfolgt der Höhenausgleich zur Gewährleistung einer konstanten Gesamtdicke der Natursteinverbundplatte dadurch, dass die Dicke der zweiten Klebschicht 4, mit der die Leichtstoffschicht 5 unmittelbar mit der Natursteinplatte 1 verklebt ist, so groß ist wie die Summe der Dicken aus erster Klebschicht 2, Bewehrungsschicht 3 und zweiter Klebschicht 4 im allgemeinen Bereich der Arbeitsplatte A außerhalb der Teilbereiche B und C ist.
Der Verzicht auf die Bewehrungsschicht 3 in den später ohnehin auszusägenden Teilbereichen B und C dient sowohl der Reduzierung des Herstellungsaufwandes der Arbeitsplatte A als auch der Reduzierung des Aufwandes beim Sägen der Arbeitsplatte A.
Es ist auch möglich, in den Figuren jedoch nicht dargestellt, die Bewehrungsschicht 3 lediglich in hochbeabspruchten Bereichen, insbesondere streifenförmig in Randbereichen der Arbeitsplatte, anzuordnen.

Die **Figuren 3 und 4** erläutern ein Beispiel, bei dem die Verbundplatte in Form von Modul-Bauelementen gestaltet ist, die in verschiedenen Formen zusammengesetzt werden können. Dies kann vorteilhaft bei der individuellen Gestaltung von Küchenarbeitsplatten verwendet werden. Es lassen sich damit Arbeitsplatten zusammenfügen, die Öffnungen für eine Spüle, ein Kochfeld und dergleichen aufweisen, ohne dass die in Steinplatten schwierig herstellbaren Ausnehmungen eingearbeitet werden müssen. Dadurch wird außerdem die Bruchgefahr beim Transport derartiger Platten stark gemindert.

Figur 3 zeigt die Draufsicht auf zwei in verschiedenen Abmessungen als Modul-Bauelement ausgebildete Natursteinplatten sowie einen senkrechten Schnitt durch eine derartige Platte. Die Platten sich rechteckförmig ausgebildet und an der Vorder- und Hinterseite mit einer seitliche Natursteinplatte 1.1 versehen. Es ist ebenfalls möglich, anstelle der Natursteinplatten 1.1 Kunststoffkanten anzubringen. An der Unterseite der Leichtstoffschicht 5 ist eine Schutzschicht 7 angebracht. Vorteilhaft werden die Platten mit einer Gesamtstärke von 40 mm in den für Küchen üblichen Breiten von 600 mm hergestellt. Die Steinplatte weist hierbei eine Stärke von 10 mm auf. Im Abstand von 25 mm vom hinteren und vorderen äußeren Rand sind an der Unterseite Nuten von 5 mm Breite angebracht, in die stabförmige Verbindungselemente eingesteckt werden können. Die Verbindungselemente sichern die erforderliche definierte Lage zwischen benachbarten Platten oder anderen benachbarten Modul-Bauelementen, zum Beispiel zwischen Platten und den in Figur 4 dargestellten Stegelementen. Die Stegelemente weisen bis auf die Breite die gleiche Gestaltung auf wie die Platten. Sie sind ebenfalls mit seitlichen Natursteinplatten 1.1 und einer Nut 6.1 versehen. Eine bevorzugte Ausführung sieht vor, zwei parallele Nuten 6.1 anzubringen, in die eine u-förmige Schiene zur Fixierung benachbarter Modul-Bauelemente eingebracht werden kann. Ferner ist es insbesondere bei größeren Plattenabmessungen zweckmäßig, von unten Schlitze einzuarbeiten, in die Schienen mit einen schnellhärtenden Kleber eingelegt werden, so dass während des Aushärtens der Klebeschichten 2 und 3, ein planes Anliegen der Leichtstoffschicht 5 gesichert wird.
Es ist weiterhin möglich, die Natursteinverbundplatte allseitig mit Steinplatten zu umgeben, wie dies in **Figur 5** dargestellt ist. Hier sind an allen sechs Außenflächen der quaderförmige Leichtstoffschicht 5 Steinplatten angebracht.

Bei der in **Figur 6** im Schnitt gezeigten Ausführung ist auf der Unterseite einer dünnen Natursteinplatte 1 eine Nut 6.2 in die Natursteinplatte eingearbeitet. Die Natursteinplatte 1 ist als dünne Platte mit einer Dicke von 6 bis 20 mm ausgeführt, bevorzugt werden Dicken von 12 mm verwendet. In die Natursteinplattennut 6.2 ist mittels einer hochfesten Epoxidharzklebeschicht ein aus Kohlefaser bestehendes streifenförmiges Versteifungselement 8 befestigt. Sowohl die Festigkeit als auch der Elastizitätsmodul des Versteifungselements 8 sind dabei deutlich größer als die Festigkeit und der Elastizitätsmodul der Natursteinplatte 1. Als Versteifungselemente 8 können neben den bevorzugten Kohlefaserstreifen auch Streifen aus Metall, Glasfaser oder anderen geeigneten Materialien verwendet werden.
Durch die Verbindung zwischen der druckfesten Natursteinplatte 1 und dem in der Nut 6.2 angeordneten zugfesten Versteifungselement 8 wird eine hohe Biegezugfestigkeit der Arbeitsplatte trotz geringer Materialdicke sichergestellt. Dadurch kann sowohl eine erleichterte Bearbeitung als auch ein Kalibrieren der Steinplatten ermöglicht werden. Üblicherweise werden die Platten aus 30 mm starkem Ausgangsmaterial auf die gewünschte Dicke von 12 mm oder auch noch geringere Dicken abgearbeitet. Die Platten benötigen dabei keine gesonderten Unterbauten zur Aufnahme der Bearbeitungskräfte. Es ist aber natürlich möglich solche Unterbauten anzubringen. Durch den hohen Elastizitätsmodul der Versteifungselemente 8 stellt sich auch an Natursteinplatten geringer Dicke, die Momentenbelastungen ausgesetzt sind, nur eine äußerst geringe Deformation ein, so dass ein Versagensbruch der Arbeitsplatte auch für überstehende Bereiche verhindert wird. Bei der in Figur 6 dargestellten Anordnung ist an der Unterseite eine Leichtstoffschicht 5 aus Kunststoff angebracht, die wiederum an ihrer Unterseite mit einer Kunststoffschicht 9 in Form einer 2 mm starken Resopalplatte versehen ist. Am überstehenden Bereich der Natursteinplatte 1 befindet sich an der Plattenunterseite ein Metallwinkel 10 aus Edelstahl, der sowohl ästhetische Aufgaben erfüllt als auch eine zusätzliche Festigkeitsunterstützende Funktion übernimmt.
Es ist auch möglich, die Versteifungselemente 8 lediglich in hochbeabspruchten Bereichen, insbesondere streifenförmig in Randbereichen der Arbeitsplatte, anzuordnen. Es ist ferner zweckmäßig, wie dies in Figur 6 dargestellt ist, an der Natursteinplatte 1 oberhalb und unterhalb der Versteifungselemente 8 zusätzliche obere Kohlefaserstreifen 8.1 und untere Kohlefaserstreifen 8.2 anzukleben.

Die seitliche Gestaltung dieser Ausführungsform ist aus dem in **Figur 7** dargestellten Schnitt A-A ersichtlich.

**Figur 8** zeigt einen Schnitt durch eine Küchenarbeitsplatte mit einer zusätzlichen flächenhafte Verstärkung 11. Dabei sind in einer von unten in die Natursteinplatte eingearbeiteten Nut 6.2 obere Kohlefaserstreifen 8.1 befestigt. Unterhalb der Verstärkung 11 befinden sich noch untere Kohlefaserstreifen 8.2.

**Figur 9** erläutert eine Anordnung, bei der die Nut 6.2 von oben in die Natursteinplatte 1 eingearbeitet ist. In dieser Nut ist der als Versteifungselement 8 dienende Kohlefaserstreifen von oben eingefügt und dort befestigt. Oberhalb des Kohlefaserstreifens befindet sich eine Abdeckung mit einer Vergussmasse 12.

Bei der in **Figur 10** gezeigten Ausführungsform ist oberhalb des Kohlefaserstreifens eine Ziereinlage 13 angebracht. Sie kann vorzugsweise aus Edelstahl oder einem dekorativen Kunststoff bestehen. Die Nut 6.2 ist im oberen Bereich mit Fasen versehen. Die Anordnung ist so gestaltet, dass das Versteifungselement 8 und die aus einem ästhetisch wirksamen Material bestehende Ziereinlage 13 die Nut 6.2 nicht bis zum oberen Rand ausfüllen, so dass eine Rille verbleibt, die beispielsweise als Ablaufrille 14 für den Wasserablauf genutzt werden kann.

Die **Figuren 11 und 12** zeigen Ausführungsformen von Natursteinplatten, bei denen auf der Unterseite eine Nut eingearbeitet ist. Das Versteifungselement kann dabei sowohl waagerecht als auch senkrecht angeordnet sein.

**Figur 13** zeigt eine Draufsicht auf ein Küchenarbeitsplatte, in die eine Öffnung 15 eingearbeitet ist, unter der eine Unterbauspüle angebracht werden kann, und in die seitliche Ablaufrillen 14, welche in der oben beschriebenen Weise ausgeführt sind, einmünden.

**Figur 14** stellt einen quaderförmigen Natursteinblock 16 dar, der in mehreren Schritten dünne Natursteinplatten geschnitten werden soll. Die erste vom Natursteinblock 16 in einer geplanten Schnittebene 20 abzuschneidende dünne Natursteinplatte ist ein flächiges Element 16.1. Vor dem Abschneiden der dünnen Natursteinplatte, also des flächigen Elementes 16.1, wird dieses flächige Element 16.1 an seiner Außenfläche an vier Teilflächen 16.2 fixiert; die Einrichtung zum Fixieren ist hier nicht dargestellt.

**Figur 15** zeigt ein fixiertes und bereits vom - in dieser Figur nicht dargestellten - Natursteinblock 16 abgeschnittenes flächiges Element 16.1. An einer Unterkonstruktion 17 sind zwei Befestigungseinrichtungen 18 angeordnet, deren dem flächigen Element 16.1 zugewandten Seiten eben ausgebildet sind, in einer Ebene liegen und aus einem weichen Material bestehen. In den Befestigungseinrichtungen 18 sind jeweils Einrichtungen zur Zuführung einer Flüssigkeit oder eines Gels 19 angeordnet. Als Flüssigkeit oder Gel 19 wird im Ausführungsbeispiel Wasser verwendet. Die Einrichtungen zur Zuführung der Flüssigkeit oder des Gels 19 münden in Austritte, die in den dem flächigen Element 16.1 zugewandten Seiten der Befestigungseinrichtungen 18 angeordnet sind. In den Befestigungseinrichtungen 18 sind auf die Flüssigkeit oder das Gel 19 einwirkende Kühleinrichtung angeordnet, die dazu dienen, das als Flüssigkeit oder Gel 19 genutzte Wasser, welches in Spalte zwischen den dem flächigen Element 16.1 zugewandten Seiten der Befestigungseinrichtungen 18 und dem flächigen Element 16.1 eingebracht wurde, bis unter seinen Gefrierpunkt abzukühlen. Durch dieses Abkühlen des als Flüssigkeit oder Gel 19 genutzten Wassers gefriert dieses zu Eis, so dass durch Festfrieren ein Haftverbund zwischen dem flächigen Element 16.1 und den Befestigungseinrichtungen 18 entsteht. Die Unterkonstruktion 17 ist beweglich ausgebildet und dient neben der Fixierung des flächigen Elementes 16.1 während des Abschneidens vom Natursteinblock 16 auch dem Transport (Heben, Drehen, Kippen und Verladen) des flächigen Elementes 16.1 nach dem Abschneiden. Zum schnellen Schmelzen des als Flüssigkeit oder Gel 19 genutzten und während der Fixierung gefrorenen Wassers zur Lösung der Fixierung des flächigen Elementes 16.1 an den Befestigungseinrichtungen 18 nach Abschluss des Abschneidens der dünnen Natursteinplatte und/oder nach deren Transport sind in den Befestigungseinrichtungen 18 Heizeinrichtungen angeordnet. Während der Bearbeitung kann die Befestigungseinrichtung in eine Flüssigkeit getaucht werden, deren Temperatur unterhalb des Gefrierpunktes der Flüssigkeit 19, liegt. Im einfachsten Fall kann hierzu unterkühltes Wasser benutz werden. Es ist auch möglich, Flüssiggase, wie flüssigen Stickstoff u. dgl. zu verwenden.

Ferner ist möglich, nur eine - ggf. großflächige - Befestigungseinrichtung 18 anzuordnen oder die Einrichtung zur Zuführung der Flüssigkeit oder des Gels 19 lediglich mit der Befestigungseinrichtung 18 zu koppeln, ohne diese in die Befestigungseinrichtung 18 zu integrieren.

In **Figur 16** ist dargestellt, wie eine dünne, beispielsweise 2 cm dicke Natursteinplatte 1 mit einer Trennscheibe 22 gespaltet wird. Hierzu wird an beiden bereits polierten Seiten der Natursteinplatte 1 vollflächig ein mit einer Flüssigkeit getränktes Material 21 angebracht, das anschließend gekühlt wird, so dass es im gefrorenem Zustand fest an der Natursteinplatte 1 haftet und einen stabilen Verbund ergibt, der das Trennen sowie Transportieren der dünnen Natursteinplatten gefahrlos ermöglicht. Auf diese Weise können selbst bereits polierte Platten auch größerer Abmessungen getrennt und transportiert werden, ohne dass für diese Bruchgefahr ausgesetzt sind.

### BEZUGSZEICHENLISTE

- 1: Natursteinplatte
1.1 seitliche Natursteinplatte
- 2: erste Klebschicht
- 3: Bewehrungsschicht
- 4: zweite Klebschicht
- 5: Leichtstoffschicht
- 6: Nut
- 6.1: Nut in der Leichtstoffschicht
- 6.2: Nut in der Steinplatte
- 7: Schutzschicht
- 8: Versteifungselement
8.1 oberer Kohlefaserstreifen
8.2 unterer Kohlefaserstreifen
- 9: Kunststoffplatte
- 10: Metallwinkel
- 11: Verstärkung
- 12: Vergussmasse
- 13: Ziereinlage
- 14: Ablaufrille
- 15: Öffnung
- 16: Natursteinblock
16.1 flächiges Element
16.2 Teilfläche
- 17: Unterkonstruktion
- 18: Befestigungseinrichtung
- 19: Flüssigkeit oder Gel
- 20: Schnittebene
- 21: mit Flüssigkeit getränktes Material
- 22: Trennscheibe

- A: Küchenarbeitsplatte
- B: erster Teilbereich
- C: zweiter Teilbereich

## Patentansprüche

1. Natursteinverbundplatte mit einer Natursteinplatte (1), einer Leichtstoffschicht (5) und mit Zusatzelementen zur Festigkeitserhöhung, **dadurch gekennzeichnet,**
**dass** die Natursteinverbundplatte als Kücheaarbeitsplatte verwendet wird,
**dass** die Dicke der Natursteinplatte (1) zwischen 0,3 cm und 1,2 cm beträgt,
**dass** in Bereichen hoher Biegebeanspruchung auf der Unterseite der Natursteinplatte (1) in Randbereichen eine ebenflächige, streifenförmige Bewehrungsschicht (3) mit hoher Zugfestigkeit und einem gegenüber der Natursteinplatte (1) sehr hohem Elastizitätsmodul aus CFK oder aus CFK-Gewebe mittels der ersten Klebeschicht (2) aus Epoxidharz befestigt ist,
**dass** die Leichtstoffschicht (5) mittels einer zweiten Klebeschicht (4) befestigt ist und dass in einem Teilbereich, der später zum Einbau einer Spüle ausgesägt werden soll, auf der Unterseite der Naturstemplatte (1) keine Bewehrungsschicht (3) angeordnet ist, und die Dicke der zweiten Klebstoffschicht (4) in diesem Teilbereich so groß wie die Summe der Dicken aus Bewehnmgsschicht (3) und zweiter Klebeschicht (4) im allgemeinen Bereich der Arbeitsplatte außerhalb dieses Teilbereiches ist.

2. Natursteinverbundplatte nach Anspruch 1, **dadurch gekennzeichnet, dass** in dem Teilbereich, der später zum Einbau einer Spüle ausgesägt werden soll, sowohl keine Bewehrungsschicht (3) als auch keine erste Klebschicht (2) angeordnet ist und der Höhenausgleich zur Gewährleistung einer konstanten Gesamtdicke der Natursteinverbundplatte **dadurch** erfolgt, dass die Dicke der zweiten Klebschicht (4), mit der die Leichtstoffschicht (5) unmittelbar mit der Natursteinplatte (1) verklebt ist, so groß ist wie die Summe der Dicken aus erster Klebschicht (2), Bewehrungsschicht (3) und zweiter Klebschicht (4) im allgemeinen Bereich der Arbeitsplatte außerhalb dieses Teilbereiches ist.

3. Natursteinverbundplatte nach Anspruch 1 oder 2, **dadurch gekennzeichnet, dass** an mindestens einer Seitenfläche eine seitliche Natursteinplatte (1.1) angebracht ist und sich an der Unterseite der Leichtstoffschicht (5) Nuten (6.1) befinden, die Verbindungselemente aufnehmen können.

4. Natursteinverbundplatte nach einem der vorhergehenden Ansprüche, **dadurch gekennzeichnet, dass** mindestens in Bereichen hoher Biegebeanspruchung Nuten (6.2) an der Oberseite oder an der Unterseite in die Natursteinplatte (1) eingearbeitet sind, in denen sich streifenförmige Bewehrungselemente (3) befinden.

5. Natursteinverbundplatte nach Anspruch 4, **dadurch gekennzeichnet, dass** in der Nut (6.2) ein streifenförmiges Bewehrungselement (3) und eine Ziereinlage (13) übereinander angeordnet sind.

6. Natursteinverbundplatte nach einem der Ansprüche 4 oder 5, **dadurch gekennzeichnet, dass** an mindestens einer Seitenfläche der Natursteinplatte (1) eine seitliche Nut (6.2) angebracht ist, die streifenförmige Bewehrungselemente (3) und/oder Ziereinlagen (13) aufnehmen kann.

7. Verfahren zur Herstellung einer Natursteinverbundplatte nach einem der vorhergehenden Ansprüche, **dadurch gekennzeichnet, dass** ein flächiges Element (16.1) aus Naturstein durch temporäres Fixieren an einer Befestigungseinrichtung (18) angebracht wird, wobei an mindestens eine Seite des flächigen Elementes (16.1) mindestens eine Befestigungseinrichtung (18) angebracht wird und dass eine Flüssigkeit oder ein Gel (19) zwischen die Befestigungseinrichtung (18) und dem flächigen Element (16.1) eingebracht wird und dass anschließend die Flüssigkeit oder das Gel (19) mindestens bis zu ihrem Gefrierpunkt abgekühlt wird und somit ein Haftverbund zwischen der Befestigungseinrichtung (18) und dem flächigen Element (16.1) entsteht und danach das flächige Elemente (16.1) getrennt und mit Versteifungselementen versehen wird.

## Claims

1. Natural stone composite slab with a natural stone slab (1), a light-weight material layer (5) and with additional elements for strengthening, **characterized in that** the natural stone composite slab is used as a kitchen tabletop, **in that** the thickness of the natural stone slab (I) is between 0.3 cm and 1.2 cm,
**in that**, in the areas of high bending stress at the lower side of the natural stone slab (1) in the edge regions, a planar strip-shaped reinforcement layer (3) which has a high tensile strength, which has a very high modulus of elasticity as compared to the natural stone slab (1), and which is made of CFRP or CFRP fabric, is fastened by the first adhesive layer (2) of epoxy resin,
**in that** the light-weight material layer (5) is fastened by a second adhesive layer (4), and **in that** no reinforcement layer (3) is arranged in a part region at the lower side of the natural stone slab (1) to be sawed out later for installing a sink, and the thickness of the second adhesive layer (4) **in that** part region is as big as the sum of the thicknesses of the reinforcement layer (3) and of the second adhesive layer (4) in the general part of the tabletop outside this part region.

2. Natural stone composite slab as claimed in claim 1, **characterized in that** neither a reinforcement layer (3) nor a first adhesive layer (2) is located in the part region which is to be sawed out later for installing a sink, and that the height compensation for ensuring a constant overall thickness of the natural stone composite slab is achieved by the fact that the thickness of the second adhesive layer (4) which glues the light-weight material layer (5) directly to the natural stone slab (1) is as big as the sum of the thicknesses of first adhesive layer (2), reinforcement layer (3) and second adhesive layer (4) in the general part of the tabletop outside of this part region.

3. Natural stone composite slab as claimed in claim I or 2, **characterized in that** a lateral natural stone slab (1.1) is mounted at least on one lateral surface, and grooves (6.1), which can accept fastener elements, are located at the lower side of the light-weight material layer (5).

4. Natural stone composite slab as claimed in any of the foregoing claims, **characterized in that** grooves (6.2), in which strip-shape reinforcement elements (3) are located, are incorporated in the natural stone slab (1) at least in the areas of high bending stress at the upper side or at the lower side.

5. Natural stone composite slab as claimed in claim 4, **characterized in that** a strip-shaped reinforcement element (3) and a decorative insert (13) are located one on top of the other in the groove (6.2).

6. Natural stone composite slab as claimed in any claim 4 or 5, **characterized in that** a lateral groove (6.2) is located at least at a one lateral surface of the natural stone slab (1), and can accept strip-shaped reinforcement elements (3) and/or decorative inserts (13).

7. Procedure for manufacturing a natural stone composite slab as claimed in any of the foregoing claims, **characterized in that** a two-dimensional element (16.1) of natural stone is mounted by temporary locating at a mounting device (18) while at least one mounting device (18) is mounted at least to one side of the two-dimensional element (16), and **in that** a liquid or a gel (19) is placed between mounting device (18) and two-dimensional element (16.1), and **in that** the liquid or gel (19) is subsequently cooled down at least to its freezing point, thus creating an adhesive bond between the mounting device (18) and the two-dimensional element (16.1), and that the two-dimensional element (16.1) is then separated and provided with fastening elements.

## Revendications

1. Dalle composite de pierre naturelle avec une plaque en pierre naturelle (1), une couche de matériau léger (5) et des éléments additifs pour l'élévation de résistance, **caractérisée en ce que** la dalle composite de pierre naturelle est utilisée comme plan de travail de cuisine, **en ce que** l'épaisseur de la plaque en pierre naturelle (1) est comprise entre 0,3 cm et 1,2 cm, **en ce que** dans les zones soumises à une contrainte importante de flexion sur la face inférieure de la plaque en pierre naturelle (1) dans les zones de bordure, une couche d'armature (3) plane en forme de bande avec une résistance à la traction élevée et un module d'élasticité très élevée en CFK ou en textile CFK est fixée contre la plaque en pierre naturelle (1) au moyen de la première couche de colle (2) en résine époxyde,
**en ce que** la couche de matériau léger (5) est fixée au moyen d'une deuxième couche de colle (4) et **en ce que** dans une zone partielle devant être ultérieurement sciée pour l'encastrement d'un évier, sur la face inférieure de la plaque en pierre naturelle (1), aucune couche d'armature (3) n'est disposée, et **en ce que** l'épaisseur de la deuxième couche de colle (4) dans cette zone partielle équivaut à la somme des épaisseurs de la couche d'armature (3) et de la deuxième couche de colle (4) dans la zone générale du plan de travail en dehors de cette zone partielle.

2. Dalle composite de pierre naturelle selon la revendication 1, **caractérisée en ce que** dans la zone partielle devant être ultérieurement sciée pour l'encastrement d'un évier, aucune couche d'armature (3) ainsi qu'aucune première couche de colle (2) ne sont disposées, et **en ce que** l'égalisation de hauteur pour assurer une épaisseur totale constante de la dalle composite de pierre naturelle est réalisée **en ce que** l'épaisseur de la deuxième couche de colle (4) avec laquelle la couche de matériau léger (5) est directement collée contre la plaque en pierre naturelle (1) équivaut à la somme des épaisseurs de la première couche de colle (2), de la couche d'armature (3) et de la deuxième couche de colle (4) dans la zone générale du plan de travail en dehors de cette zone partielle.

3. Dalle composite de pierre naturelle selon la revendication 1 ou 2, **caractérisée en ce qu'**une plaque latérale en pierre naturelle (1.1) est appliquée sur au moins une surface latérale et **en ce que** des rainures (6.1) se trouvent sur la face inférieure de la couche de matériau léger (5), lesquelles peuvent recevoir des éléments de raccord.

4. Dalle composite de pierre naturelle selon l'une des revendications précédentes, **caractérisée en ce qu'**au moins dans les zones soumises à une contrainte importante de flexion, des rainures (6.2) sont ménagées sur la face supérieure ou sur la face inférieure dans la plaque en pierre naturelle (1), où se trouvent des éléments d'armature (3) en forme de bande.

5. Dalle composite de pierre naturelle selon la revendication 4, **caractérisée en ce que** dans la rainure (6.2) un élément d'armature (3) en forme de bande et un insert décoratif (13) sont disposés l'un sur l'autre.

6. Dalle composite de pierre naturelle selon l'une des revendications 4 ou 5, **caractérisée en ce qu'**une rainure latérale (6.2) est appliquée sur au moins une surface latérale de la plaque en pierre naturelle (1), laquelle peut recevoir des éléments d'armature (3) en forme de bande et/ou des inserts décoratifs (13).

7. Procédé pour la fabrication d'une dalle composite de pierre naturelle selon l'une des revendications précédentes, **caractérisé en ce qu'un** élément plan (16.1) en pierre naturelle est appliqué par fixation temporaire contre un dispositif de fixation (18), un dispositif de fixation (18) au moins étant appliqué sur au moins un côté de l'élément plan (16.1), **en ce qu'**un liquide ou un gel (19) est appliqué entre le dispositif de fixation (18) et l'élément plan (16.1), **en ce que** le liquide ou le gel (19) est ensuite refroidi jusqu'à son point de solidification, une liaison par adhérence étant ainsi créée entre le dispositif de fixation (18) et l'élément plan (16.1), et **en ce que** et l'élément plan (16.1) est alors sectionné et pourvu d'éléments de renforcement.
